# EUROPÄISCHE PATENTANMELDUNG

(11) **EP 3 828 357 A1**
(43) Veröffentlichungstag der Anmeldung: **02.06.2021**
(21) Anmeldenummer: 19212032.7
(22) Anmeldetag: 28.11.2019
(51) Int. Cl.: E04C 1/41, E04B 2/08

(54) **MAUERSTEIN MIT MEHRECKIGEM DÄMMMATERIALKÖRPER UND VERFAHREN ZUR HERSTELLUNG EINES MAUERSTEINS**

(71) Anmelder: KLB Klimaleichtblock GmbH, 56626 Andernach (DE)
(72) Erfinder: Krechting, Andreas, 53604 Bad Honnef (DE)
(74) Vertreter: Grünecker Patent- und Rechtsanwälte PartG mbB

(57) **Zusammenfassung**

Mauerstein (1) mit einem von Steinaußenwänden (2) umschlossenen Mauersteininneren (4), wobei von den Steinaußenwänden (2) mindestens eine als Fügefläche (7) zur seitlichen Verbindung mit weiteren Mauersteinen (1) ausgebildet ist. Der Mauerstein (1) umfasst des Weiteren mindestens einen im Mauersteininneren (4) vertikal angeordneten Dämmmaterialkörper (9), wobei der Dämmmaterialkörper (9) einen mehreckigen Querschnitt, insbesondere mit drei, fünf oder mehr Querschnittsecken (12), aufweist.

## Beschreibung

Die vorliegende Erfindung betrifft einen Mauerstein mit Dämmmaterialkörper und ein Verfahren zur Herstellung eines solchen Mauersteins.

Es ist aus der EP 2 014 843 A2 und EP 2 236 685 B1 bekannt, Mauersteine mit Hohlräumen auszubilden, wobei in die Hohlräume Stecklinge aus Dämmmaterial eingebracht werden, um die Wärmedämmung des Mauersteins zu erhöhen. Die Stecklinge sind dafür zumeist aus einem wenigstens teilweise elastischen Material, wie PU-Schaum oder Mineralwolle, vorgefertigt und werden reibschlüssig in jeweils einen Hohlraum eingeschoben. Um die Wärmedämmung des Mauerwerks, welches aus den Mauersteinen gebildet wird, weiter zu erhöhen, werden auch an den seitlichen Fügeflächen des Mauersteins offene Aufnahmen vorgesehen, in welche Stecklinge aus vorgeformtem Dämmmaterial eingesteckt werden.

Des Weiteren können schüttfähige Materialien in die Hohlräume eingefüllt werden und je nach Art des Materials anschließend aushärten. Insbesondere bieten mineralische Schäume gute Dämmwerte und derartige Materialien sind beispielsweise in EP 0 146 529 A2, DE 20 2011 107 411 U1, EP 3 156 383 B1 und DE 10 2015 013 396 A1 gezeigt. Aufgrund stets steigender Anforderungen an die Wärmedämmung von Mauerwerk ist es nötig, einfach zu fertigende Mauersteine mit hohem Wärmedämmwert zu entwickeln. Jedoch sind auch andere Eigenschaften des Mauersteins entscheidend um als Baustoff eingesetzt zu werden, wie zum Beispiel die Schalldämmung sowie die Stabilität und Tragfestigkeit. Außerdem spielt der Fertigungsaufwand eine entscheidende Rolle.

Aufgabe der vorliegenden Erfindung ist es deshalb, einen einfach zu fertigenden Mauerstein mit verbesserten schall- und wärmedämmenden Eigenschaften bereitzustellen.

Ein erfindungsgemäßer Mauerstein umfasst ein von Steinaußenwänden umschlossenes Mauersteininneres, wobei von den Steinaußenwänden mindestens eine als Fügefläche zur seitlichen Verbindung mit weiteren Mauersteinen ausgebildet ist. Der Mauerstein umfasst des Weiteren mindestens einen im Mauersteininneren vertikal angeordneten Dämmmaterialkörper, wobei der Dämmmaterialkörper einen mehreckigen Querschnitt, insbesondere mit drei, fünf oder mehr Querschnittsecken, aufweist. Die mehreckige Struktur des Dämmmaterialkörpers verbessert die schalltechnischen Eigenschaften des Mauersteins und damit der Wand, die aus diesen Steinen errichtet wird, da die Schalllängsleitung verringert wird. Idealerweise unterscheiden sich die Seitenlängen des Querschnitts um einen Faktor von ca. 0,5 bis 1. Insbesondere hat sich eine sogenannte Wabenform, also ein achteckiger Querschnitt, hierfür als besonders vorteilhaft erwiesen. Die seitliche Verbindung zweier Mauersteine kann durch bloßes Aneinanderreihen oder zusätzlich mittels Mörtel, oder anderen Haftung vermittelnden Materialien, erfolgen. Die Verbindung kann lösbar sein.

Vorzugsweise umfasst der Dämmmaterialkörper ein schaumartiges Dämmmaterial. Beispielsweise können mineralische Schäume, wie im oben zitierten Stand der Technik dargestellt, Verwendung finden. Schaumartiges Dämmmaterial ist leicht und weist besonders gute wärme- und schalldämmende Eigenschaften auf.

Idealerweise umfasst der Mauerstein einen oder mehrere vertikal angeordnete Hohlräume, welche jeweils einen mehreckigen Querschnitt, insbesondere mit drei, fünf oder mehr Querschnittsecken, aufweisen und jeweils mit einem entsprechend geformten Dämmmaterialkörper befüllt sind. Aufgrund der vertikalen Anordnung ist es möglich, den Hohlraum an seiner oberen und/oder unteren Grundfläche offen zu belassen, so dass Dämmmaterial über eine dieser Öffnungen eingebracht werden kann. Die mehreckige Ausbildung des Hohlraums bzw. der ihn bildenden Mauersteinwände verbessert den Effekt einer verringerten Schalllängsleitung weiter, da die Struktur aussteifend wirkt und die Wand daher weniger zu Resonanzeffekten neigt. Idealerweise unterscheiden sich die Seitenlängen des Querschnitts um einen Faktor von ca. 0,5 bis 1. Werden mehrere Hohlräume vorgesehen, so wird einerseits Gewicht reduziert und andererseits die Wärme- und Schalldämmung weiter erhöht. Gleichzeitig wird jedoch die Stabilität des Mauersteins beibehalten oder sogar erhöht. Für die Form der Hohlräume hat sich insbesondere auch eine Wabenform, also ein achteckiger Querschnitt als besonders vorteilhaft erwiesen.

Bevorzugt umfasst der Dämmmaterialkörper ein schaumartiges Dämmmaterial, welches in schüttfähigem, insbesondere flüssigem oder halbflüssigem, Zustand in einen Hohlraum des Mauersteins einfüllbar ist. Damit werden die Ecken gut ausgefüllt und anschließend kann das Dämmmaterial trocknen bzw. auszuhärten, wobei es auch elastisch bleiben kann. Alternativ oder zusätzlich kann auch schüttfähiges Granulat, insbesondere mineralisches Granulat, als Dämmmaterial in den Mauerstein verfüllt werden. Das Granulat kann zumindest teilweise aus Mineralfasern wie Glas- oder Steinwolle, oder aus Perliten gefertigt sein. Zusätzlich kann zur Stabilisierung des Granulats ein Bindemittel, wie zum Beispiel Wasserglas, beigemischt sein. Das Verfüllen von Hohlräumen des Mauersteins mit schüttfähigen Materialien ist besonders einfach, schnell und kann mit entsprechender Düsenanordnung einer Befüllungsanlage für viele Hohlräume gleichzeitig erfolgen. Derartiges Dämmmaterial ist besonders geeignet mehreckige Strukturen auszufüllen ohne aufwändig vorgeschnitten und anschließend eingesteckt werden zu müssen.

In einer vorteilhaften Variante weisen die mehreren Hohlräume ein gleiches Innenvolumen auf. So benötigt die Befüllung aller Hohlräume mit schüttfähigem Material die gleiche Zeit. Damit ist es möglich einen besonders effizienten und gegebenenfalls automatisierten Produktionsprozess, welcher auch beispielsweise das Befüllen der Hohlräume mit mineralischem Schaum umfassen kann, zu ermöglichen, da die Anmischung und Verfüllung von mineralischem Schaum nicht ohne weiteres unterbrochen werden kann, sondern stets im Fluss bleiben sollte. Insbesondere ist so das gleichzeitige Befüllen der Hohlräume mehrerer baugleicher Mauersteine möglich.

In einer bevorzugten Variante weisen die mehreren Hohlräume im Querschnitt betrachtet unterschiedliche Kantenlängen und/oder unterschiedliche Anordnungen von Kanten gleicher Länge aufweisen. So können auch wenn beispielsweise alle Hohlräume im Querschnitt in achteckiger Wabenform gebildet sind, diese an unterschiedliche Anforderungen angepasst werden. So kann zum Beispiel die Position im Mauerstein, mittig oder am Rand, und der zur Verfügung stehende Platz berücksichtigt werden. Gleichzeitig kann so die Dicke der Mittelstege zwischen den Hohlräumen gesteuert werden um die Stabilität des Mauersteins zu optimieren, wobei jedoch die mehreckige Form mit den oben beschriebenen Vorteilen beibehalten wird.

In einer weiteren vorteilhaften Variante weist die Fügefläche eine offene Aufnahme auf, in welcher ein Steckling, insbesondere ein Steckling aus elastisch verformbarem Dämmmaterial, einbringbar ist. Der Steckling kann aus dem Mauerstein teilweise herausstehen und mit dem benachbarten Mauerstein der Wand in Kontakt stehen. Somit ist die Wärme- und Schalldämmung auch an den Stoßfugen der Mauersteine gewährleistet. Zudem ist es jedoch auch möglich, die seitliche Aufnahme ohne einen Steckling zu belassen, da die entstehende Luftsäule in dem Spalt, der durch die Aufnahme gebildet wird wenn zwei Mauersteine aneinander angeordnet werden, ebenfalls einen Wärmestrom unterbindet.

Idealerweise weist die offene Aufnahme einen Hinterschnitt auf. Die offene Aufnahme kann beispielsweise eine Schwalbenschwanzform haben, wobei der breitere Teil ins Mauersteininnere weist. Mit einer entsprechenden Form des Stecklings ist dieser gegen ein Herausfallen gesichert. So kann der Mauerstein bereits vor dem Transport und dem Bauen der Wand komplett gefertigt werden.

Vorzugsweise ist an der Oberseite des Mauersteins ein Deckel angeordnet, welcher den einen oder die mehreren vertikal angeordneten Dämmmaterialkörper abdeckt. Der Deckel kann einstückig mit dem Mauerstein ausgebildet sein. Es ergibt sich eine geschlossene Lagerfuge und ein Auftrag von Mörtel ist möglich. Außerdem kann der Mauerstein vor dem Befüllen mit Dämmmaterial gedreht werden bzw. bereits aus einem vorangegangenen Produktionsschritt kopfüber vorliegen, so dass der Deckel unten angeordnet ist. So kann das Dämmmaterial eingefüllt werden ohne mit der Auflagefläche zu verkleben.

Idealerweise umfassen die Steinaußenwände einen mineralischen Werkstoff und/oder Beton. So wird eine ausreichende Festigkeit gewährleistet.

Ein erfindungsgemäßes Verfahren zur Herstellung eines Mauersteins, insbesondere eines Mauersteins nach einer der oben beschriebenen Ausführungsformen, umfasst folgende Verfahrensschritte:
- Bereitstellen eines Mauersteins, welcher einen oder mehrere in einem Mauersteininneren vertikal angeordnete Hohlräume mit einem mehreckigen Querschnitt, insbesondere mit drei, fünf oder mehr Querschnittsecken, aufweist, und
- Befüllen des oder der Hohlräume mit einem schaumartigen Dämmmaterial.

Das beim Befüllen fließfähige Dämmmaterial härtet bzw. trocknet anschließend in dem Hohlraum aus, wobei es jedoch elastisch bleiben kann. Diese Bildung eines volumenbeständigen Schaummaterials kann durch eine Vermischung von zwei oder mehreren Komponenten kurz vor dem Einfüllen in Gang gesetzt werden. Nach dem Aushärten kann der Mauerstein auch kopfüber gedreht werden, wobei das Dämmmaterial in dem Hohlraum verbleibt. Die befüllten Mauersteine können dann zu einer Baustelle transportiert und dort verarbeitet werden.

Zweckmäßig werden die mehreren vertikal angeordneten Hohlräume mit gleichem Volumen an schaumartigen Dämmmaterial befüllt. Dies ermöglicht das gleichzeitige Befüllen von Hohlräumen, wofür für jeden Hohlraum die gleiche Zeit benötigt wird, so dass in allen Schlauchleitungen und Düsen ein gleich schneller Durchfluss von Material stattfinden kann. So werden Unterbrechungen im Materialfluss in den Leitungen vermieden, wodurch das Material stets in einem verarbeitbaren Zustand bleibt, insbesondere wenn bereits chemische Prozesse zum Aushärten in Gang gesetzt wurden.

In einer vorteilhaften Variante wird ein Mauerstein mit an seiner Oberseite einem den oder die vertikalen Hohlräume verschließenden Deckel bereitgestellt, und das Bereitstellen des Mauersteins umfasst dass seine Unterseite nach oben weist. Dieses Bereitstellen kopfüber kann entweder durch Drehen des Mauersteins erfolgen, oder der Mauerstein wurde bereits im vorangegangenen Produktionsschritt, beispielsweise dem Guss des Mauersteins, in dieser Orientierung gefertigt. So kann das Dämmmaterial in einen unten verschlossenen Hohlraum eingefüllt werden, ohne mit der Auflagefläche zu verkleben. Nach dem Trocknen kann der Stein wieder gedreht werden, so dass beim Bau einer Wand der sich dann oben befindliche Deckel eine geschlossene Lagerfuge zum Auftrag von Mörtel bildet.

Bevorzugt wird eine Füllmenge des schaumartigen Dämmmaterials beim Befüllen des oder der Hohlräume durch eine Verweildauer des Mauersteins unter einer Befüllungsanlage gesteuert, wobei das schaumartige Dämmmaterial kontinuierlich aus der Befüllungsanlage fließt. So bildet sich auch bei rasch aushärtenden Schäumen kein erstarrendes Material in der Befüllungsanlage. Bei mineralischen Schäumen, wie sie im zitierten Stand der Technik beschrieben sind, würde das Unterbrechen des Materialflusses in der Zuführleitung die technischen Eigenschaften des Schaums verändern.

Vorzugsweise wird ein vorgefertigter Steckling aus Dämmmaterial, insbesondere ein Steckling aus elastisch verformbarem Dämmmaterial, in eine an einer seitlichen Fügefläche des Mauersteins ausgebildete Aufnahme eingebracht. So wird auch an der Stoßfuge zweier Mauersteine eine Dämmung sichergestellt, wenn die Steine aneinander platziert werden und diese den Steckling zwischenklemmen und/oder der Steckling auch in die Aufnahmen des benachbarten Mauersteins eingeschoben wird. Das Einbringen des Stecklings in den ersten Mauerstein kann im Fertigungswerk geschehen und der komplette Mauerstein mit allen Dämmmaterialien dann zur Baustelle verbracht werden.

In einer weiteren vorteilhaften Variante liegt das schaumartige Dämmmaterial während des Befüllens zumindest teilweise in flüssigem Aggregatszustand vor und geht nach oder während des Befüllens in den schaumartigen Zustand über. Dies ermöglicht ein rasches Befüllen der Hohlräume des Mauersteins da aufgrund der höheren Materialdichte das Dämmmaterial schneller durch die Zuführleitungen transportiert werden kann. Im Mauerstein kann das Dämmmaterial weiter aufschäumen und aushärten. Dabei kann sich beispielsweise die Dichte des Schaumes um die Hälfte verringern.

Im Folgenden werden Ausführungsbeispiele der Erfindung anhand der Figuren näher beschrieben. Dabei zeigen
- Figur 1:: eine Untersicht einer ersten Ausführungsform eines Mauersteins mit fünf Hohlräumen in Wabenform und Aufnahmen in den seitlichen Fügeflächen,
- Figur 2:: eine Untersicht einer zweiten Ausführungsform eines Mauersteins mit fünf Hohlräumen und Aufnahmen mit Hinterschnitt in den seitlichen Fügeflächen,
- Figur 3:: eine Untersicht einer dritten Ausführungsform eines Mauersteins mit acht Hohlräumen,
- Figur 4:: eine perspektivische Seitenansicht eines Mauersteins einer vierten Ausführungsform mit Deckel sowie eine Befüllungsanlage.

Einander entsprechende Komponenten sind in den Figuren jeweils mit gleichen Bezugszeichen versehen.

Figur 1 zeigt eine Untersicht einer ersten Ausführungsform eines Mauersteins 1, der umschlossen von Steinaußenwänden 2 fünf Hohlräume 3 in, in der hier dargestellten Untersicht bzw. im Querschnitt, achteckiger Wabenform im Mauersteininneren 4 aufweist. Zwei der Steinaußenwände 2 sind als seitliche Fügeflächen 7 ausgebildet und weisen Aufnahmen 5 auf. In dem mittleren und einem seitlichen Hohlraum 3 ist jeweils ein Dämmmaterialkörper 9 gezeigt. Der Übersichtlichkeit halber sind in den Figuren 1 bis 3 nicht in allen Hohlräumen 3 Dämmmaterialkörper 9 dargestellt. Die Dämmmaterialkörper 9 passen sich beim Befüllen der Hohlräume 3 deren Form an und weisen somit acht Querschnittsecken 12 auf.

Die Hohlräume 3 weisen Seitenflächen bzw., im Querschnitt gesehen, Kanten 11 a, b, c auf, welche in diesem Beispiel unterschiedliche Kantenlängen Lₐ, L_{b}, L_{c} haben. Zudem hat der mittlere Hohlraum 3 wiederum unterschiedliche Abmessungen im Vergleich zu den vier weiter außen angeordneten Hohlräumen 3. Ebenso können jedoch auch alle Kantenlängen Lₐ, L_{b}, L_{c} eines Hohlraums 3 gleich sein und es können alle Hohlräume 3 die gleichen Abmessungen aufweisen. Wie oben bereits erwähnt, ist es für den Befüllungsvorgang vorteilhaft, wenn trotz unterschiedlicher Abmessungen der Seitenflächen 11 a, b, c alle Hohlräume 3 das gleiche Volumen aufweisen.

In der linken seitlichen Aufnahme 5 ist ein Steckling 13 aus Dämmmaterial eingebracht. Der Steckling 13 kommt beim Anordnen des Mauersteins 1 beim Aufbau einer Wand mit einem benachbarten Mauerstein 1 oder einem dort vorhandenen Steckling in Kontakt, so dass die Stoßfuge der beiden Mauersteine 1 abgedichtet ist. Möglich ist es auch, dass beim Zusammensetzen einer Wand ein Steckling 13 in die seitliche Aufnahmen 5 der angrenzenden Fügefläche 7 des benachbarten Mauersteins 1 zusätzlich aufgenommen wird. Zudem ist es jedoch auch möglich, die linke und/oder rechte seitliche Aufnahme 5 ohne einen Steckling 13 zu belassen, da die entstehende Luftsäule in dem Spalt, der durch die Aufnahme 5 gebildet wird wenn zwei Mauersteine 1 aneinander angeordnet werden, ebenfalls einen Wärmestrom unterbindet. Zum Ausrichten der Mauersteine 1 zueinander können seitliche Erhebungen 15 und Vertiefungen 17 vorgesehen sein. Die Hohlräume 3, die Dämmmaterialkörper 9, die seitlichen Aufnahmen 5 und die Stecklinge 13 reichen zweckmäßig von der hier dargestellten Unterseite 19 bis zur Oberseite des Mauersteins 1, können sich jedoch jeweils auch nur über einen Teil der Höhe des Mauersteins 1 erstrecken.

Figur 2 zeigt eine Untersicht einer zweiten Ausführungsform eines Mauersteins 1 mit fünf Hohlräumen 3 und jeweils einer Aufnahme 5 in den seitlichen Fügeflächen 7, wobei die Aufnahmen 5 über einen Hinterschnitt 21 verfügen. In dieser Ausführungsform weist der Hinterschnitt 21 eine Schwalbenschwanzform auf. Durch diese Formgebung kann ein Steckling 13, welcher entsprechend geschnitten ist, in vertikaler Richtung eingeschoben werden und es wird ein seitliches Herausfallen des Stecklings 13, auch beim Bewegen des Mauersteins 1, verhindert. Neben der gezeigten sind auch andere Formen eines Hinterschnitts 21 zweckdienlich, welche in Richtung des Mauersteininneren 4 breiter als an der Außenseite der Öffnung 5 sind.

Figur 3 zeigt eine Untersicht einer dritten Ausführungsform eines Mauersteins 1 mit acht Hohlräumen 3, wobei zwei in einer mittleren Reihe und jeweils drei in einer äußeren Reihe angeordnet sind. Die zwei Hohlräume 3 der mittleren Reihe weisen eine im Querschnitt gesehen längere Seitenfläche 11 a (hier Kante dargestellt in Querrichtung) und eine kürzere Seitenfläche 11 c (hier Kante dargestellt in Längsrichtung) als die entsprechenden Seitenflächen 11 a, b der Hohlräume 3 der äußeren Reihen auf. Auch bei dieser Ausführungsform können die Seitenflächen 11 a, b, c eines Hohlraums 3 jeweils unterschiedlich zu denen eines anderen Hohlraums 3 sein, jedoch das Volumen der Hohlräume 3 kann vorteilhafterweise gleich sein.

Figur 4 zeigt eine perspektivische Seitenansicht eines Mauersteins 1 einer vierten Ausführungsform. Der Mauerstein 1 ist mit seiner Unterseite 19 nach oben gedreht dargestellt. An seiner Oberseite 23 ist ein Deckel 25 angeordnet, welcher die Hohlräume 3 verschließt. Die übrigen Eigenschaften des Mauersteins 1, also beispielsweise Anzahl, Größe, Form und Anordnung der Hohlräume 3 können denen der voran beschriebenen Ausführungsformen entsprechen oder auch von diesen abweichen. Der Deckel 25 kann einstückig mit dem restlichen Mauerstein 1 gefertigt sein, beispielsweise durch Guss aus einem betonartigen Material. Die seitliche Aufnahme 5 sowie die seitliche Erhebung 15 und Vertiefung 17 können sich über die gesamte Höhe des Mauersteins 1 erstrecken oder auch kürzer sein. Dämmmaterial in teilweise flüssigem oder schüttfähigem Zustand kann mittels Leitungen 27 einer Befüllungsanlage 29 gleichzeitig in die Hohlräume 3 eingefüllt werden. Nach dem Erstarren des Dämmmaterials in den Hohlräumen 3 kann der Mauerstein 1 gedreht werden, so dass der Deckel 25 oben ist und für den Bau einer Wand eine Auflage zum Auftragen von Mörtel bildet.

Im Folgenden wird ein Verfahren zur Herstellung eines Mauersteins 1 anhand der Figuren näher beschrieben. Der Mauerstein 1 wird unter der Befüllungsanlage 29 platziert, so dass die Leitungen 27 über dem, je nach Gestaltung des Mauersteins 1, einen oder mehreren vertikalen Hohlräumen 3 angeordnet sind. Sinnvollerweise werden gleich mehrere Mauersteine 1 nebeneinander platziert, beispielsweise in drei Reihen mit jeweils 4 Steinen. Anschließend werden der oder die Mauersteine 1 mittels der Befüllungsanlage 29 mit schaumartigem Dämmmaterial befüllt.

Idealerweise weisen alle Hohlräume 3 ein gleiches Volumen auf, so dass für das Befüllen dieselbe Zeit benötigt wird und die Materialeigenschaften des Dämmmaterials überall gleich sind bzw. die gleichen Änderungen über die Zeit vollziehen.

Ist der Mauerstein 1 mit einem Deckel 25 an seiner Oberseite 23 ausgebildet, so wird er vor dem Befüllen mit seiner Unterseite 19 nach oben weisend bereitgestellt, wie in Figur 4 gezeigt. Diese kopfüber Anordnung des Mauersteins 1 resultiert entweder bereits aus einem vorangegangenen Produktionsschritt, beispielsweise dem Gießen des Mauersteins 1 in dieser Orientierung, oder der Mauerstein 1 kann entsprechend gedreht werden. So kann das Dämmmaterial in die offenen Hohlräume 3 eingefüllt werden. Ist das Dämmmaterial ausgehärtet, kann der Mauerstein 1 gedreht werden, so dass seine Oberseite 23 mit dem Deckel 25 oben ist. So kann der Mauerstein 1 auf eine Palette gesetzt und ausgeliefert werden und befindet sich dabei bereits in der richtigen Orientierung, wie er von einem Maurer verarbeitet wird.

Vorzugsweise fließt das schaumartige Dämmmaterial kontinuierlich aus der Befüllungsanlage 29 und die Füllmenge des Dämmmaterials wird über die Verweildauer des Mauersteins 1 unter der Befüllungsanlage 29 gesteuert.

Bevorzugt wird vor, während oder nach dem Befüllen der Hohlräume 3 ein Steckling aus Dämmmaterial in die seitliche Aufnahme 5 der Fügefläche 7 eingebracht.

Idealerweise liegt das schaumartige Dämmmaterial während des Befüllens zumindest teilweise in flüssigem Aggregatszustand vor und kann so durch die Leitungen 27 der Befüllungsanlage 29 transportiert werden. Noch während des Befüllens oder danach in dem Hohlraum 3 geht das Dämmmaterial in den vollständig schaumartigen Zustand über bzw. trocknet und härtet zumindest teilweise aus, kann dabei jedoch elastisch bleiben.

Ausgehend von den oben dargestellten Ausführungsformen eines Mauersteins 1 und eines Verfahrens zur Herstellung eines Mauersteins 1 sind vielerlei Variationen derselben möglich. So können die Hohlräume 3 auch andere als die gezeigten mehreckigen Formen, beispielsweise eine zwölfeckige Form aufweisen. Dabei ist es auch möglich, dass innerhalb eines Mauersteins 1 unterschiedliche Formen von Hohlräumen 3, insbesondere Vielecke mit einer unterschiedlichen Anzahl an Querschnittsecken 14, vorhanden sind. Ebenso können andere Formen, beispielsweise eine Kreiszylinderform, zusätzlich vorhanden sein.

## Patentansprüche

1. Mauerstein (1) mit einem von Steinaußenwänden (2) umschlossenen Mauersteininneren (4), wobei von den Steinaußenwänden (2) mindestens eine als Fügefläche (7) zur seitlichen Verbindung mit weiteren Mauersteinen (1) ausgebildet ist, und der Mauerstein (1) des Weiteren mindestens einen im Mauersteininneren (4) vertikal angeordneten Dämmmaterialkörper (9) umfasst, wobei der Mauerstein (1) **dadurch gekennzeichnet ist, dass** der Dämmmaterialkörper (9) einen mehreckigen Querschnitt, insbesondere mit drei, fünf oder mehr Querschnittsecken (12), aufweist.

2. Mauerstein nach Anspruch 1, **dadurch gekennzeichnet, dass** der Dämmmaterialkörper (9) ein schaumartiges Dämmmaterial umfasst.

3. Mauerstein nach einem der vorangegangenen Ansprüche, **gekennzeichnet durch** einen oder mehrere vertikal angeordnete Hohlräume (3), welche jeweils einen mehreckigen Querschnitt, insbesondere mit drei, fünf oder mehr Querschnittsecken (14), aufweisen und jeweils mit einem entsprechend geformten Dämmmaterialkörper (9) befüllt sind.

4. Mauerstein nach Anspruch 3, **gekennzeichnet dadurch, dass** die mehreren Hohlräume (3) ein gleiches Innenvolumen aufweisen.

5. Mauerstein nach Anspruch 4, **gekennzeichnet dadurch, dass** die mehreren Hohlräume (3) im Querschnitt betrachtet unterschiedliche Kantenlängen (Lₐ, L_{b}, L_{c}) und/oder unterschiedliche Anordnungen von Kanten (11 a, b, c) gleicher Länge aufweisen.

6. Mauerstein nach einem der vorangegangenen Ansprüche, **dadurch gekennzeichnet, dass** die Fügefläche eine offene Aufnahme (5) aufweist, in welcher ein Steckling (13), insbesondere ein Steckling (13) aus elastisch verformbarem Dämmmaterial, einbringbar ist.

7. Mauerstein nach Anspruch 6, **dadurch gekennzeichnet, dass** die offene Aufnahme (5) einen Hinterschnitt (21) aufweist.

8. Mauerstein nach einem der vorangegangenen Ansprüche, **dadurch gekennzeichnet, dass** an dessen Oberseite (23) ein Deckel (25) angeordnet ist, welcher den einen oder die mehreren vertikal angeordneten Dämmmaterialkörper (9) abdeckt.

9. Mauerstein nach einem der vorangegangenen Ansprüche, **dadurch gekennzeichnet, dass** die Steinaußenwände (2) einen mineralischen Werkstoff und/oder Beton umfassen.

10. Verfahren zur Herstellung eines Mauersteins (1), insbesondere eines Mauersteins (1) nach einem der vorangegangenen Ansprüche, umfassend folgende Verfahrensschritte:
Bereitstellen eines Mauersteins (1), welcher einen oder mehrere in einem Mauersteininneren (4) vertikal angeordnete Hohlräume (3) mit einem mehreckigen Querschnitt, insbesondere mit drei, fünf oder mehr Querschnittsecken (14), aufweist, und
Befüllen des oder der Hohlräume (3) mit einem schaumartigen Dämmmaterial.

11. Verfahren nach Anspruch 10, wobei die mehreren vertikal angeordneten Hohlräume (3) mit gleichem Volumen an schaumartigen Dämmmaterial befüllt werden.

12. Verfahren nach Anspruch 10 oder 11, **dadurch gekennzeichnet, dass** ein Mauerstein (1) mit an seiner Oberseite (23) einem den oder die vertikalen Hohlräume (3) verschließenden Deckel (25) bereitgestellt wird, und das Bereitstellen des Mauersteins (1) umfasst, dass seine Unterseite (19) nach oben weist.

13. Verfahren nach einem der Ansprüche 10 bis 12, **dadurch gekennzeichnet, dass** eine Füllmenge des schaumartigen Dämmmaterials beim Befüllen des oder der Hohlräume (3) durch eine Verweildauer des Mauersteins (1) unter einer Befüllungsanlage (29) gesteuert wird, wobei das schaumartige Dämmmaterial kontinuierlich aus der Befüllungsanlage (29) fließt.

14. Verfahren nach einem der Ansprüche 10 bis 13, **dadurch gekennzeichnet, dass** ein vorgefertigter Steckling (13) aus Dämmmaterial, insbesondere ein Steckling (13) aus elastisch verformbarem Dämmmaterial, in eine an einer seitlichen Fügefläche (7) des Mauersteins (1) ausgebildete Aufnahme (5) eingebracht wird.

15. Verfahren nach einem der Ansprüche 10 bis 14, **dadurch gekennzeichnet, dass** das schaumartige Dämmmaterial während des Befüllens zumindest teilweise in flüssigem Aggregatszustand vorliegt und nach oder während des Befüllens in den schaumartigen Zustand übergeht.
